# FASCICULE DE BREVET EUROPEEN

(11) **EP 0 539 324 B1**
(45) Date de publication et mention de la délivrance du brevet: **02.11.1995**
(21) Numéro de dépôt: 92810748.1
(22) Date de dépôt: 06.10.1992
(51) Int. Cl.: A24C 5/35, A24C 5/31, A24C 5/32, B65B 19/04

(54) **Procédé et dispositif d'alignement pour une trémie de distribution, notamment de distribution de cigarettes**
Ausrichtungsverfahren und -vorrichtung für einen Ausgabetrichter, insbesondere zum Ausgaben von Zigaretten
Alignement method and device for a delivery hopper, especially for delivery of cigarettes

(30) Priorité: 22.10.1991 CH 3081/91
(43) Date de publication de la demande: 28.04.1993
(73) Titulaire: FABRIQUES DE TABAC REUNIES S.A., 2003 Neuchâtel-Serrières (CH)
(72) Inventeur: Rizzolo, Roberto, CH-2149 Champ-du-Moulin (CH); Sigrist, Albert, CH-2013 Colombier (CH); Lauenstein, Michael, CH-2036 Cormondrèche (CH)
(74) Mandataire: Fischer, Franz Josef

(56) Documents cités:
- EP-A- 0 277 363
- EP-A- 0 443 982
- US-A- 3 501 052
- US-A- 4 174 780

## Description

La présente invention concerne un procédé permettant d'aligner des éléments cylindriques disposés de travers dans un flux d'éléments disposés généralement parallèlement entre eux et circulant selon une direction perpendiculaire à la direction générale d'alignement desdits éléments cylindriques, ainsi qu'une trémie de distribution équipée d'un dispositif permettant l'application de ce procédé. Le procédé ainsi que le dispositif selon l'invention permettent en outre d'éjecter automatiquement un desdits éléments cylindriques qui ne pourrait pas s'aligner correctement. La présente invention est notamment destinée à être utilisée dans une trémie de distribution de cigarettes ou d'autres produits de l'industrie du tabac, mais peut également s'appliquer à d'autres éléments de forme généralement cylindrique malgré que la description qui suit est appliquée à une trémie de distribution de cigarettes.

Dans le processus de fabrication des cigarettes, en particulier lors de leur préparation pour la mise en paquets, les cigarettes arrivent dans une trémie qui tout d'abord forme un stock tampon et ensuite les distribue par des canaux appropriés aux organes chargés de la mise en paquets. Lors de leur transport vers la trémie, les cigarettes sont toutes disposées parallèlement les unes aux autres et orientées dans le même sens, soit dans le cas où une de leurs extrémités est munie d'un filtre, tous les filtres sont disposés du même côté. Pour que cette disposition se conserve à l'intérieur de la trémie, celle-ci aura une profondeur légèrement supérieure à la longueur d'une cigarette afin qu'elles puissent s'y déplacer sans trop de frottements contre les parois.

Il se peut toutefois que lors du transport des cigarettes vers la trémie, une cigarette se mette en travers, soit selon une orientation oblique par rapport à l'orientation de l'ensemble des autres cigarettes, et se déplace ainsi à l'intérieur de la trémie pour arriver à proximité de l'embouchure d'un ou de plusieurs des canaux de distribution qu'elle obstruera, vu qu'elle n'est pas orientée pour y pénétrer. Ceci amène à une rupture de l'écoulement dans les canaux de distribution concernés, soit à une importante baisse de rendement de l'ensemble de l'installation. Afin d'y remédier, une possibilité consiste à ce que l'opérateur surveille continuellement le bon écoulement des cigarettes dans la trémie et intervienne avant qu'une cigarette mal orientée ne vienne perturber la sortie de la trémie.

Divers procédés ou dispositifs ont été décrits afin d'éviter cet inconvénient; en particulier l'invention décrite dans la demande CH 546/90-7, correspondant à la demande EP-A-0.443.982 et à la demande US-07/649.912. L'invention décrite dans ces documents permet de bloquer une cigarette mal alignée par rapport à l'écoulement avant que celle-ci n'obstrue un ou plusieurs des canaux d'écoulement et de signaler à l'opérateur qu'une cigarette est ainsi bloquée. Dans certains cas, où par exemple plusieurs cigarettes restent bloquées, ce système peut engendrer un arrêt de la machine de production diminuant d'autant la productivité de cette machine.

Une autre trémie munie d'un dispositif d'alignement est décrite dans EP-A-0 277 363. Dans ce cas, les moyens disposés en amont des canaux de distribution de sortie de la trémie ne servent qu'à centrer et répartir les cigarettes dans ces différents canaux; une cigarette mal alignée peut donc boucher un ou plusieurs de ces canaux de distribution. Des moyens d'alignement sont prévus, mais disposés après lesdits canaux.

Un premier but de l'invention consiste donc à proposer un procédé et un dispositif comportant des moyens d'alignement par lesquels une cigarette disposée de travers n'est plus arrêtée, mais où elle est automatiquement réalignée.

Un autre but de l'invention consiste à proposer un procédé et un dispositif par lesquels une cigarette disposée de travers et qui ne pourrait pas être réalignée par les moyens d'alignement précédents est automatiquement éjectée du flux, ceci sans interruption du fonctionnement de la machine de production.

Afin d'atteindre ces buts, un procédé d'alignement répondant aux caractéristiques de la revendication 1, ainsi qu'une trémie de distribution équipée d'un dispositif d'alignement répondant aux caractéristiques des revendications 2 à 8 ont été développés.

Le procédé et le dispositif selon l'invention sont plus facilement compréhensibles lors de l'examen du dessin en annexe, comprenant les figures où:
la figure 1 représente une coupe en élévation d'une trémie de distribution de cigarettes munie d'un dispositif d'alignement et d'éjection selon l'invention,
la figure 2 représente une coupe partielle en élévation latérale de la trémie de la figure précédente,
la figure 3 représente une vue partielle schématique du dispositif d'entraînement des tiges d'alignement, et
les figure 4A, 4B et 4C représentent trois formes d'exécution différentes des tiges d'alignement.

Sur la figure 1 on a une trémie 1 comportant deux parois latérales 10 et 11 dont la forme est adaptée afin de permettre un bon écoulement des cigarettes 13, ainsi qu'une paroi de fond 12 et une paroi de couvercle non représentée sur cette figure faisant face à la paroi de fond 12 et espacées de celle-ci d'une distance légèrement supérieure à la longueur d'une cigarette. Afin de mieux distinguer les divers éléments composant le dispositif selon l'invention, toutes les cigarettes 13 contenues dans la trémie 1 n'ont pas été représentées. Le volume de la trémie est principalement déterminé par la forme et la dimension des parois latérales 10 et 11, vu que les parois de fond 12 et de couvercle sont espacées d'une distance constante. Les cigarettes 13 sont amenées à la trémie 1 par des moyens non représentés et se déversent dans ladite trémie par le haut de celle-ci; comme représenté sur la figure, les cigarettes 13 sont en principe toutes orientées dans la même direction, soit disposées en bout, entre la paroi de fond 12 et la paroi de couvercle. Après leur passage dans la trémie 1, une grille de distribution 14 sépare le flot compact de cigarettes en de multiples écoulements où les cigarettes progressent l'une derrière l'autre dans des canaux de distribution 15 pour être amenées pour l'opération suivante qui peut être une opération d'empaquetage (non représentée). La trémie 1 peut en outre être munie de pales 16, de forme appropriée, animées d'un lent mouvement de rotation alternatif, qui empêchent que des ponts ne se forment à l'intérieur de la trémie, obstruant l'écoulement des cigarettes. Au cas où pour une raison quelconque une cigarette 13A est de travers par rapport aux autres elle pourra, en l'absence du dispositif d'alignement 2 selon l'invention, descendre jusqu'à la grille de distribution 14 et l'obstruera, interrompant l'écoulement dans un ou plusieurs des canaux de distribution 15.

Le dispositif d'alignement 2 comprend une pluralité de tiges d'alignement 20 formant une grille, disposées côte à côte selon un plan horizontal, respectivement perpendiculaire au flux d'écoulement des cigarettes 13, les tiges d'alignement 20 étant parallèles aux cigarettes 13 correctement alignées. Le plan contenant ladite grille, respectivement les tiges d'alignement 20 est situé très nettement au-dessus, respectivement bien avant les canaux de distribution 15, soit environ à mi-hauteur de la trémie 1 et s'étend sur toute la largeur du passage de la trémie, soit entre les parois 10 et 11. Chacune des tiges d'alignement 20 est séparée de ses voisines d'une distance équivalent environ à deux fois le diamètre d'une cigarette 13.

Les tiges d'alignement 20 sont animées d'un mouvement de rotation alternatif, représenté par la flèche C, une forme d'exécution préférentielle du dispositif d'entraînement 21 étant représentée schématiquement aux figures 2 et 3. A la figure 2, on voit que la tige d'alignement 20 est constituée de deux parties, une première partie avant 20A, dont la forme sera commentée plus bas, et d'une partie arrière 20B de fixation qui vient se fixer sur un axe d'entraînement 22 pivotant dans un alésage formé dans un support 17 fixé à l'arrière de la trémie 1. La partie postérieure de chaque axe 22 est munie d'un pignon 23, coaxial audit axe. Comme on le voit à la figure 3, où seulement cinq pignons 23 sont représentés côte-à-côte, lesdits pignons étant alignés selon un plan horizontal, ils engrènent tous sur une crémaillère 24 qui peut coulisser sur une coulisse horizontale 18 aménagée dans le support 17. Une extrémité de la crémaillère 24 est entraînée par une bielle 25 dont l'autre extrémité est fixée de manière pivotante à une roue d'entraînement 26. Ainsi, la roue d'entraînement 26 étant animée d'un mouvement de rotation régulière, comme représenté par la flèche A, par un moyen quelconque non représenté, par exemple un moteur électrique, ce mouvement de rotation est transformé, par l'intermédiaire de la bielle 25, en un mouvement longitudinal de va-et-vient de la crémaillère 24, comme représenté par la flèche B, ce dernier mouvement agissant pour entraîner les axes 22, respectivement les tiges d'alignement 20, selon un mouvement de rotation alternatif ou de va-et-vient, par l'intermédiaire des pignons 23, comme représenté par la dernière flèche C. De cette manière toutes les tiges d'alignement 20 sont simultanément entraînées selon un mouvement de rotation alternatif à une faible vitesse, de l'ordre de 1 t/sec. La rotation de chaque tige d'alignement est d'environ un tour dans un sens, suivi d'un tour dans l'autre sens.

Le mécanisme par lequel une cigarette mal alignée 13A est réalignée est visible sur la partie droite de la figure 1. La cigarette 13A qui se présente au-dessus des tiges d'alignement 20 non pas directement perpendiculairement à l'alignement normal, mais obliquement selon un angle passablement inférieur à 90° par rapport à l'alignement, sera tout d'abord retenue par au-moins deux tiges d'alignement 20 voisines, le mouvement de rotation alternatif desdites tiges, combiné avec la pression qu'exercent sur la cigarette 13A les autres cigarettes qui la suivent, tendant à la redresser afin de permettre son passage entre les deux tiges d'alignement; dès cet instant, la pression latérale qu'exercent les autres cigarettes qui l'entourent tend à aligner parfaitement la cigarette auparavant mal alignée.

Au cas où une cigarette mal alignée 13A se présente environ perpendiculairement à l'alignement normal et que le mécanisme décrit ci-dessus ne suffit pas à l'aligner, ladite cigarette est éjectée automatiquement de la trémie, comme on le voit à la figure 2. La tige d'alignement 20 représentée sur cette figure est d'une forme d'exécution telle que sa partie avant 20A est constituée de trois portions, une portion centrale cylindrique limitée par deux portions d'extrémités légèrement effilées en troncs de cône. La longueur totale de la partie avant 20A est plus grande que celle d'une cigarette, de telle manière que ses extrémités dépassent légèrement des faces extérieures de la paroi de couvercle 19 et de la paroi de fond 12 de la trémie 1. Une cigarette mal alignée 13A qui se présente par exemple par dessus la partie centrale cylindrique de quelques tiges d'alignement 20 voisines sera bloquée par ces tiges, puisqu'elle ne peut pas passer par un des espaces qui les séparent. Le mouvement de rotation alternatif des tiges d'alignement 20, combiné avec la pression des cigarettes 13 correctement alignées et qui la suivent, s'il ne peut redresser la cigarette comme indiqué plus haut, -tend à faire avancer ladite cigarette 13A soit vers l'avant, soit vers l'arrière des tiges d'alignement 20. Lorsque la cigarette 13A arrive vers une extrémité effilée des tiges d'alignement 20, que ce soit en suivant le flux d'écoulement général des cigarettes 13 ou alors lors de l'avance vers l'avant ou l'arrière des tiges d'alignement 20 comme décrit plus haut, ce mouvement d'avance est accéléré et la cigarette 13A est éjectée hors de la trémie 1 en passant par une ouverture 19A aménagée dans la paroi de couvercle 19, directement au-dessus des extrémités avant des tiges d'alignement 20, ou par une ouverture correspondante 12A aménagée de manière identique sur la paroi de fond 12. L'espace libre entre l'arête inférieure de la paroi 19, respectivement de la paroi 12, et les tiges d'alignement 20 est légèrement supérieur au diamètre d'une cigarette, les ouvertures 19A et 12A s'étendant sur toute la largeur de la trémie 1, soit entre les parois 10 et 11.

Ainsi, une cigarette mal alignée 13A, si elle ne peut être redressée et réalignée par les tiges d'alignement 20, est automatiquement éjectée de la trémie 1, par les mêmes tiges d'alignement 20 fonctionnant alors en moyens d'éjection, évitant de ce fait un colmatage et/ou un arrêt de la chaîne de production. Un bac récupérateur (non représenté), disposé au-dessous des ouvertures d'éjection permet de récupérer les cigarettes éjectées.

Les figures 4A, 4B et 4C représentent diverses formes d'exécution d'une tige d'alignement 20 adaptée au procédé et au dispositif selon l'invention. La figure 4A représente une forme d'exécution préférentielle identique à celle représentée à la figure 3, la partie avant 20A étant constituée de trois tronçons, un tronçon central cylindrique, dont le diamètre est compris entre la valeur d'un diamètre et celle de deux diamètres de cigarette et de deux autres parties d'extrémités qui sont légèrement effilées en forme de troncs de cône, allant en s'amincissant vers les extrémités. Les longueurs partielles des ces tronçons sont déterminées en fonction des produits à réaligner, respectivement à éjecter. La partie arrière 20B comprend un moyen de fixation de la tige d'alignement 20 à l'axe d'entraînement 22, par exemple une portion cylindrique munie d'un alésage axial ainsi que d'un taraudage radial destiné à recevoir une vis de fixation comme représenté. Les tiges d'alignement 20 ont été décrites et représentées comme étant de section circulaire, d'autres formes peuvent aussi être prévues pour ces tiges.

La partie avant 20A de la tige d'alignement 20 représentée à la figure 4B est constituée en une seule portion effilée en tronc de cône, l'éjection des cigarettes ayant lieu dans ce cas uniquement vers l'avant.

Il en est de même pour celle représentée à la figure 4C où la partie avant est constituée de deux troncs de cône successifs, l'angle au sommet du tronc de cône disposé à l'avant étant supérieur à celui du tronc de cône disposé à l'arrière.

Dans ces deux derniers cas, l'angle au sommet des différents cônes doit être choisi de telle manière qu'une cigarette mal orientée soit toujours éjectée vers l'avant, ce qui permet, lorsque une trémie 1 est équipée de tiges d'alignement selon ces deux dernières formes d'exécution, de supprimer l'ouverture d'éjection 12A dans la paroi de fond 12.

On voit donc que le procédé et le dispositif selon l'invention sont absolument aptes à redresser, respectivement réaligner et le cas échéant à éjecter automatiquement tout élément cylindrique, respectivement toute cigarette, ne se présentant pas correctement dans la trémie, sans que la marche des installations situées en aval de la trémie n'en soit affectée et par conséquent sans diminution du rendement de l'installation, et ceci sans qu'il soit nécessaire qu'un opérateur soit continuellement à observer le bon déroulement de l'écoulement dans la trémie. Ce procédé ainsi que ce dispositif ont été décrits s'appliquant à une étape de fabrication de cigarettes, mais il est bien entendu qu'il peut tout aussi bien s'appliquer à la fabrication d'autres objets de forme généralement cylindrique qui à un moment donné de leur processus de fabrication doivent être alignés; par exemple un ravitailleur en pièces longilignes d'une machine-outil automatique ou d'une machine de l'industrie de l'alimentation peut tout aussi bien être équipé de ce dispositif, qui réalignera ou éjectera une pièce disposée de travers, sans que la cadence de fabrication ne soit interrompue.

## Revendications

1. Procédé d'alignement d'éléments cylindriques, disposés de travers (13A) par rapport à un flux d'éléments cylindriques disposés côte à côte et parallèles entre eux (13), dans une trémie de distribution (1), caractérisé en ce que des moyens d'alignement (2) constitués d'une grille formée d'une pluralité de tiges (20) disposées côte à côte, parallèlement aux éléments cylindriques (13) s'écoulant librement et selon un plan perpendiculaire audit flux, ladite grille étant disposée en amont d'un endroit (14) où lesdits éléments disposés de travers obstrueraient au moins une canalisation (15) conduisant lesdits éléments à une étape ultérieure du processus de fabrication, lesdites tiges (20) étant animées d'un mouvement (C) et étant d'une forme telle qu'un élément cylindrique de travers qui ne pourrait pas s'aligner est automatiquement éjecté dudit flux d'éléments.

2. Trémie (1) de distribution d'éléments cylindriques (13) comportant deux parois latérales (10,11), une paroi de fond (12) et une paroi frontale (19) ainsi qu'au moins un canal de sortie (15) desdits éléments (13), équipée d'un dispositif d'alignement (2) pour l'application du procédé selon la revendication précédente, caractérisé en ce que ledit dispositif d'alignement est constitué d'une grille formée d'une pluralité de tiges (20) pouvant être de section circulaire, disposées côte à côte, parallèlement aux éléments cylindriques (13) s'écoulant librement et selon un plan perpendiculaire au flux d'éléments et de moyens d'entraînement (21) par lesquels chacune desdites tiges est animée d'un mouvement de rotation alternatif (C), au moins une extrémité de chacune desdites tiges étant surmontée d'une ouverture (12A,19A) aménagée dans une paroi (19,12) de ladite trémie, permettant l'éjection d'un élément disposé de travers (13A) non aligné.

3. Trémie selon la revendication 2, caractérisée en ce que ladite grille formée d'une pluralité de tiges s'étend d'une paroi latérale (10) à la paroi latérale opposée (11) et est située environ à mi-hauteur de ladite trémie.

4. Trémie selon la revendication 3, caractérisée en ce que chacune desdites tiges comprend une partie avant (20A) constituée en trois portions, une portion centrale cylindrique dont le diamètre est compris entre une fois et deux fois le diamètre de l'un desdits éléments cylindriques et de deux portions d'extrémités en forme de tronc de cône s'amincissant vers les extrémités.

5. Trémie selon la revendication 3, caractérisée en ce que chacune desdites tiges comprend une partie avant (20A) en forme de tronc de cône s'amincissant vers l'extrémité avant.

6. Trémie selon la revendication 3, caractérisée en ce que chacune desdites tiges comprend une partie avant (20A) constituée en deux portions, une portion arrière en forme d'un premier tronc de cône et d'une portion avant en forme d'un second tronc de cône, les deux troncs de cône s'amincissant vers l'extrémité avant, l'angle au sommet du second tronc de cône étant supérieur à l'angle au sommet du premier tronc de cône.

7. Trémie selon l'une des revendications 2 à 6, caractérisée en ce que l'extrémité arrière de chacune desdites tiges comprend des moyens de fixation (20B) auxdits moyens d'entraînement (22).

8. Trémie selon la revendication 7, caractérisée en ce que lesdits moyens d'entraînement comprennent une roue (26) entraînée en rotation continue (A), sur laquelle est fixée une bielle (25) transmettant un mouvement de translation alternatif horizontal (B) à une crémaillère (24), ladite crémaillère étant en engagement avec une pluralité de pignons (23), chacun desdits pignons transmettant un mouvement de rotation alternatif (C) auxdites tiges.

9. Utilisation d'une trémie de distribution selon l'une des revendications 2 à 8 pour l'alimentation d'une machine d'empaquetage de produits de l'industrie du tabac.

10. Utilisation d'une trémie de distribution selon l'une des revendications 2 à 8 pour l'alimentation en pièces d'une machine-outil automatique ou d'une machine de l'industrie alimentaire.

## Claims

1. A method of aligning cylindrical elements disposed crosswise (13A) relative to the intended flow of like cylindrical elements disposed side by side and parallel to one another (13), in a distribution hopper (1), characterized in that means of alignment (2) comprising a grid formed of a plurality of rods (20) disposed side by side, parallel to the freely flowing cylindrical elements (13) and in a plane perpendicular to said flow, the said grid being disposed upstream from a location (14) where the said elements disposed crosswise would obstruct at least one channel (15) conveying the said elements to a subsequent stage of the manufacturing process, the said rods (20) being animated by a motion C and being of a form such that a crosswise cylindrical element incapable of alignment is automatically ejected from the said flow of elements.

2. Distribution hopper (1) for cylindrical elements (13) comprising two side walls (10, 11), a rear wall (12) and a cover wall (19) as well as at least one exit channel (15) of the said elements (13), equipped with an alignment device (2) for application of the method according to the preceding claim, characterized in that the said alignment device comprises a grid formed of a plurality of rods (20) of circular cross-section, disposed side by side, parallel to the freely flowing cylindrical elements (13) and in a plane perpendicular to the flow of elements, and driving means (21) by which each of the said rods is led by a movement of alternating rotation (C), at least one end of each of the said rods being topped by an aperture (12A, 19A) made in one wall (19, 12) of the said hopper, permitting the ejection of a non-aligned element disposed crosswise (13A).

3. Hopper according to claim 2, characterized in that the said grid formed of a plurality of rods extends from one sidewall (10) to the opposite sidewall (11) and is situated about midway down the said hopper.

4. Hopper according to claim 3, characterized in that each of the said rods includes a front part (20A) composed of three portions, a cylindrical center portion, whose diameter is between one time and two times the diameter of one of the said cylindrical elements, and of two frustoconical end portions narrowing toward the ends.

5. Hopper according to claim 3, characterized in that each of the said rods includes a frustoconical front part (20A) narrowing toward the front end.

6. Hopper according to claim 3, characterized in that each of the said rods includes a front part (20A) composed of two portions, a rear portion in the form of a first conoidal frustum and a front portion in the form of a second conoidal frustum, the two conoidal frusta narrowing toward the front end, the apex angle of the second conoidal frustum being greater than the apex angle of the first conoidal frustum.

7. Hopper according to one of the claims 2 to 6, characterized in that the rear end of each of the said rods includes means for attachment (20B) to the said driving means (22).

8. Hopper according to claim 7, characterized in that the said driving means comprise a wheel (26) driven in continuous rotation (A) to which is fixed a connecting rod (25) transmitting a horizontal reciprocating translatory motion (B) to a rack (24), the said rack being engaged by a plurality of pinions (23), each of said pinions transmitting a movement of alternating rotation (C ) to the said rods.

9. Use of a distribution hopper according to one of the claims 2 to 8 for feeding a machine for packaging products of the tobacco industry.

10. Use of a distribution hopper according to one of the claims 2 to 8 for piece feeding an automatic machine tool or a machine in the foodstuffs industry.

## Patentansprüche

1. Ausrichtungsverfahren für zylindrische Elemente in einem Ausgabetrichter (1), die im Vergleich mit einem Fluss von zylindrischen Elementen, die Seite an Seite und unter sich parallel (13) ausgerichtet sind, schief (13A) liegen, dadurch gekennzeichnet, dass Ausrichtungsmittel (2) einen Rost umfassen, der aus einer Mehrzahl von Seite an Seite angeordneten Stäben (20) gebildet ist, die parallel zu den frei fliessenden zylindrischen Elementen (13) und in einer senkrecht zum genannten Fluss liegenden Ebene verlaufen, und der genannte Rost einem Ort (14) vorgeordnet ist, wo die genannten schief liegenden Elemente wenigstens eine Leitung (15) verstopfen können, durch welchen die genannten Elemente zu einem nachfolgenden Ort des Herstellungsverfahrens geführt werden, dass die genannten Stäbe (20) in eine Bewegung (C) versetzt werden und eine derartige Form aufweisen, dass ein schief liegendes zylinderförmiges Element, das nicht ausgerichtet werden kann, automatisch aus dem genannten Fluss der Elemente ausgeworfen wird.

2. Ausgabetrichter (2) für zylindrische Elemente (13), welcher zwei Seitenwände (10, 11), eine hintere Wand (12) und eine vordere Wand (19) sowie mindestens eine Ausgangsleitung (15) für die genannten Elemente (13) umfasst, ausgerüstet mit einer Ausrichtungsvorrichtung (2) für die Durchführung des Verfahrens nach dem vorhergehenden Anspruch, dadurch gekennzeichnet, dass die genannte Ausrichtungsvorrichtung aus einem Rost besteht, der aus einer Mehrzahl von Stäben gebildet ist, die einen kreisförmigen Querschnitt haben können, die Seite an Seite und parallel zu den frei fliessenden zylindrischen Elementen (13) und in einer senkrecht zum Fluss liegenden Ebene verlaufen, und dass Antriebsmittel (21) vorgesehen sind, durch welche jeder der genannten Stäbe in eine wechselnde Bewegung (C) versetzbar ist, wobei mindestens ein Ende von jedem der genannten Stäbe sich über eine Öffnung (12A, 19A) erstreckt, die in einer Wand (12, 19) des genannten Trichters angeordnet ist, wodurch der Auswurf eines schief (13A) liegenden, nicht ausgerichteten Elementes erlaubt wird.

3. Ausgabetrichter nach Anspruch 2, dadurch gekennzeichnet, dass der genannte, durch eine Mehrzahl von Stäben gebildete Rost sich von einer Seitenwand (10) zur gegenüberliegenden Seitenwand (11) erstreckt und etwa auf halber Höhe des genannten Trichters angeordnet ist.

4. Ausgabetrichter nach Anspruch 3, dadurch gekennzeichnet, dass jeder der genannten Stäbe einen vorderen Teil (20A) umfasst, bestehend aus drei Teilen, wovon ein zentraler zylindrischer Teil einen Durchmesser aufweist, der das Einfache bis Zweifache des Durchmessers eines der genannten Elemente beträgt, und zwei Endteile eine Kegelstumpform haben, die sich gegen die Enden hin verjüngen.

5. Ausgabetrichter nach Anspruch 3, dadurch gekennzeichnet, dass jeder der genannten Stäbe einen vorderen Teil (20A) mit der Form eines Kegelstumpfes umfasst, der sich gegen das Vorderende hin verjüngt.

6. Ausgabetrichter nach Anspruch 3, dadurch gekennzeichnet, dass jeder der genannten Stäbe einen vorderen Teil (20A) umfasst, bestehend aus zwei Teilen, wovon ein hinterer Teil die Form eines ersten Kegelstumpfes und ein vorderer Teil die Form eines zweiten Kegelstumpfes aufweist, und die beiden Kegelstümpfe sich gegen das vordere Ende hin verjüngen, wobei der Spitzenwinkel des zweiten Kegelstumpfes grösser als der Spitzenwinkel des ersten Kegelstumpfes ist.

7. Ausgabetrichter nach einem der Ansprüche 2 bis 6, dadurch gekennzeichnet, dass das hintere Ende von jedem der genannten Stäbe Befestigungsmittel (20B) für die genannten Antriebsmittel (22) umfasst.

8. Ausgabetrichter nach Anspruch 7, dadurch gekennzeichnet, dass die genannten Antriebsmittel ein in kontinuierliche Rotation (A) versetzbares Rad (26) umfassen, auf welchem eine Pleuelstange (25) befestigt ist, mit welcher eine wechselnde horizontale Translationsbewegung (B) an eine Zahnstange (24) übertragbar ist, wobei die genannte Zahnstange mit einer Mehrzahl von Zahnritzeln (23) im Eingriff ist, und jedes der genannten Zahnritzel eine wechselnde Rotationsbewegung (C) auf die genannten Stangen überträgt.

9. Verwendung eines Ausgabetrichters nach einem der Ansprüche 2 bis 8 für die Versorgung einer Verpackungsmaschine für Produkte der Tabakindustrie.

10. Verwendung eines Ausgabetrichters nach einem der Ansprüche 2 bis 8 für die Zuführung von Stücken in eine automatische Werkzeugmaschine oder in eine Maschine der Nahrungsmittelindustrie.
